# EUROPÄISCHE PATENTSCHRIFT

(11) **EP 0 291 677 B1**
(45) Veröffentlichungstag und Bekanntmachung des Hinweises auf die Patenterteilung: **15.06.1994**
(21) Anmeldenummer: 88105346.6
(22) Anmeldetag: 02.04.1988
(51) Int. Cl.: H04R 1/02

(54) **Lautsprecher**
Loudspeaker
Haut-parleur

(30) Priorität: 10.04.1987 DE 3712274
(43) Veröffentlichungstag der Anmeldung: 23.11.1988
(73) Patentinhaber: Nokia (Deutschland) GmbH, 75175 Pforzheim (DE)
(72) Erfinder: Puls, Bernhard, D-8446 Metterfels (DE)

(56) Entgegenhaltungen:
- EP-A- 0 046 388
- DE-C- 941 674
- US-A- 2 857 478
- US-A- 3 796 839
- US-A- 4 331 841

## Beschreibung

Die Erfindung betrifft einen unter Zwischenschaltung einer passiven Weiche an einen NF-Verstärker anschaltbaren Lautsprecher.

Eine große Anzahl derartiger Lautsprecher ist derzeit bereits fertigungsfreundlich ausgestaltet, welches sich darin ausdrückt, daß der gesamte Lautsprecher aus wenigen vorgefertigten Teilen besteht, welche in einfacher Weise zum fertigen Lautsprecher zusammengesetzt werden können. Nachteile sind jedoch noch vorhanden, wenn unter Verwendung einer passiven Weiche aus einer Mehrzahl von solchen Lautsprechern eine NF-Wiedergabevorrichtung zusammengeschaltet werden soll. Es ist dann nämlich erforderlich, die diskreten Induktivitäten und Kapazitäten zwischen NF-Verstärker und Lautsprecher zu schalten.

Eine derartige Wiedergabevorrichtung, welche als Koaxialsystem ausgebildet ist, ist aus DE-C-941674 bekannt. Diejenigen Bauteile, welche die passive Weiche bilden, sind dabei zwischen der Membran des ersten Lautsprechers und der Membran des weiteren und im Schalltrichter des ersten Lautsprechers eingesetzten Lautsprechers angeordnet.

Gemäß US-A-2857478, welche sich ebenfalls auf ein Koaxialsystem bezieht, ist eine Anordnung bekannt, bei der der Kondensator, welcher die passive Weiche bildet, an der Anschlußleiste nahe dem Magnetsystem des größten Lautsprechers angesetzt ist.

In US-A-3796839, die ebenfalls ein Koaxialsystem zum Gegenstand hat, ist der Kondensator an der Außenseite der Membrane des Lautsprechers angesetzt, welcher im Schalltrichter des größeren Lautsprechers angeordnet ist.

Soll aber eine Wiedergabeanordnung nicht als Koaxialsystem ausgebildet werden, so ist es notwendig, die die Weiche bildenden Bauteile beispielsweise mit dem Hochtonlautsprecher zu verbinden. Wird dann ein derartiger und mit den Weichenbauteilen versehener Lautsprecher bei der Endmontage mit den Anschlußleitungen kontaktiert und in die Einbauöffnung eingesetzt, so kann es sehr leicht zu Beschädigungen der Weichenbauteile kommen.

Die der Erfindung zugrundeliegende Aufgabe besteht deshalb darin, die Lautsprecher für eine NF-Wiedergabevorrichtung derart auszugestalten, daß ihre Montagefreundlichkeit am endgültigen Bestimmungsort weiter verbessert ist.

Diese Aufgabe wird dadurch gelöst, daß wenigstens ein Teil der Bauelemente der passiven Weiche in einer im Umfangsbereich des Frontgehäuses des Lautsprechers ausgebildeten Vertiefung angeordnet ist.

Die Erfindung ist nachstehend anhand eines in den Figuren 1 bis 3 gezeigten Ausführungsbeispieles erläutert. Es zeigen:
- Fig. 1: die Draufsicht auf die Rückseite eines Lautsprechergehäuses,
- Fig. 2: den Querschnitt durch das Lautsprechergehäuse gemäß Fig. 1 entlang der Linie B-B und
- Fig. 3: einen Ausschnitt aus Fig. 2, welcher dem Schnitt E-E in Fig. 1 entspricht.

Bei dem in den Figuren 1 bis 3 gezeigten Gegenstand handelt es sich um das Lautsprechergehäuse eines Hochton-Lautsprechers. Ein solcher Hochton-Lautsprecher weist geringe Abmessungen, beispielsweise einen Durchmesser von ca.43 mm und eine Bautiefe von ca.20 mm, auf und enthält außer dem einstückig aus Kunststoff gespritzten Gehäuse nur noch das Dauermagnetsystem und die Membran mit Schwingspule. Die Kontaktlaschen zur Herstellung von Steckverbindungen mit anderen Bestandteilen der NF-Wiedergabevorrichtung sind in ebenfalls einstückig angespritzte Taschen im Lautsprechergehäuse eingesteckt.

Fig. 1 verdeutlicht die Rückseite des einstückig aus Kunststoff gespritzten Lautsprechergehäuses 1, welches im Zentrum mit vier, durch Stege 2 unterbrochene Schallöffnungen 3 versehen ist. Der Umfangsbereich des Lautsprechergehäuses 1 ist in der Weise gestaltet, daß eine sich in Umfangsrichtung erstreckende Vertiefung 4 entsteht. In dieser Vertiefung 4 ist - wie aus den Figuren 1 und 3 ersichtlich ist - ein Kondensator 5 untergebracht, dessen Anschlußdrähte mit den in entsprechenden Taschen des Lautsprechergehäuses 1 eingesteckten Kontaktlaschen 6 elektrisch leitend verbunden sind.

Wenn auf diese Weise alle oder ein Teil der passiven Bauelemente der passiven Weiche im Lautsprechergehäuse untergebracht sind, läßt sich die Montage der NF-übertragungsanlage wesentlich vereinfachen.

## Patentansprüche

1. Unter Zwischenschaltung einer passiven Weiche an einen NF-Verstärker anschaltbarer Lautsprecher, der von einem einstückigen Frontgehäuse (1) aus Kunststoff, einem Dauermagneten und einer Membran gebildet ist,
**dadurch gekennzeichnet,**
daß wenigstens ein Teil der Bauelemente der passiven Weiche in einer im Umfangsbereich des Frontgehäuses (1) ausgebildeten Vertiefung (4) angeordnet ist.

## Claims

1. A loudspeaker which can be connected to a LF- amplifier with an interposed passive separating filter and which is formed by an integral front housing (1) composed of synthetic resin, a permanent magnet and a diaphragm, characterised in that at least a part of the components of the passive separating filter is arranged in a recess (4) formed in the peripheral zone of the front housing (1).

## Revendications

1. Haut-parleur qui peut être raccordé à un amplificateur basse fréquence avec interposition d'un séparateur passif et qui est formé d'un boîtier avant monopièce (1) en matière synthétique, d'un aimant permanent et d'une membrane, caractérisé par le fait qu'au moins une partie des composants du séparateur passif est disposée dans un creux (4) prévu dans la zone périphérique du boîtier avant (1).
